# EUROPÄISCHE PATENTANMELDUNG

(11) **EP 2 048 217 A2**
(43) Veröffentlichungstag der Anmeldung: **15.04.2009**
(21) Anmeldenummer: 08017417.0
(22) Anmeldetag: 02.10.2008
(51) Int. Cl.: C10B 43/02, C10G 9/16

(54) **Verfahren zur Entkokung von Spaltöfen**

(30) Priorität: 12.10.2007 DE 102007048984
(71) Anmelder: Linde Aktiengesellschaft, 80807 München (DE)
(72) Erfinder: Merz, Gerhard, Dr., 82065 Baierbrunn (DE); Stegemann, Robert, 81543 München (DE); Eberstein, Christopher, 94148 Kirchham (DE)

(57) **Zusammenfassung**

Die Erfindung beschreibt ein Verfahren zur Entkokung eines Spaltofens (1) zur Spaltung von Kohlenwasserstoffen. Während der Entkokung wird in die Spaltrohre (2) und die anschließenden Spaltgaskühler (3) ein Gemisch aus Luft und Wasserdampf geschickt. Während der Entkokung wird dabei die Strahlungszone (1a) des Spaltofens (1) über die Brenner (4) auf einer Temperatur von ca. 1100°C gehalten. Das dabei entstehende Entkokungsabgas (5) wird zu einem Zyklonabscheider (6) geleitet. Vor dem Zyklonabscheider (6) wird Wasser (7) in regelmäßigen Zeitabständen in das Entkokungsabgas (5) eingedüst. Im Zyklonabscheider (6) werden feste Partikel, wie beispielsweise Kokspartikel oder Staubpartikel, aus dem gasförmigen Entkokungsabgas herausgetrennt (8). Das von festen Bestandteilen befreite Entkokungsabgas (9) wird in den Feuerraum der Strahlungszone (1a) des Spaltofens (1) geführt. Bei den dort herrschenden Tempertauren wird das im Entkokungsabgas (9) noch vorhandene Kohlenmonoxid nahezu vollständig zu Kohlendioxid umgewandelt. Das, dem Spaltofen entweichende, Abgas (10) ist somit nunmehr befreit von Koks- bzw. Staubpartikeln und Kohlenmonoxid.

## Beschreibung

Die Erfindung betrifft ein Verfahren zur Entkokung eines Spaltofens zur thermischen Spaltung von Kohlenwasserstoffen, bei dem ein Entkokungsgas durch verkokte Anlagenteile geleitet wird, wobei ein Entkokungsabgas entsteht.

Die thermische Spaltung von Kohlenwasserstoffen, insbesondere die auf die Bildung von Ethylen und anderen niederen Olefinen gerichtete thermische Spaltung, ist von großer technischer Bedeutung. Dabei werden bekanntermaßen Spaltöfen mit zumindest einer Konvektion- und Strahlungszone verwendet. Die eigentliche thermische Spaltung wird in der brennerbeheizten Strahlungszone durchgeführt, während in der Konvektionszone die Kohlenwasserstoffe und andere Fluide durch dort angeordnete Wärmetauscher gegen das Rauchgas erhitzt werden. Üblicherweise werden Kohlenwasserstoff und Prozessdampf in den Wärmetauschern der Konvektionszone vorgewärmt und den in der Strahlungszone angeordneten Rohrschlangen ein Kohlenwasserstoff/Dampfgemisch zugeführt. In einem nachgeordneten Spaltgaskühler werden die erzeugten Spaltgase zur Unterbrechung der Reaktionen rasch abgekühlt. Derartige Spaltverfahren und Spaltöfen sind beispielsweise aus DE 2830824 und DE 2854061 bekannt.

Bei der Durchführung derartiger Verfahren treten jedoch eine Reihe von Nebenreaktionen auf, die zu wirtschaftlich uninteressanten oder störenden Produkten führen. Eine derartig störende Nebenreaktion ist die Verkokung von Anlagenteilen, insbesondere der Spaltrohre und des Spaltgaskühlers. Da der sich in den Spaltrohren ablagernde Koks ein ausgezeichneter Wärmeisolator ist, geht mit der Verkokung mit einer deutlichen Verschlechterung des Wärmeübergangs und ein Anstieg der Temperaturen der Spaltrohre einher. Der fortschreitenden Verkokung und dem damit verbundenen Anstieg der Rohrwandtemperaturen der Spaltrohre sind werkstofftechnische Grenzen gesetzt.

Es ist daher erforderlich, die thermische Spaltung von Zeit zu Zeit zu unterbrechen und eine Entkokung der Anlage durchzuführen. Dies erfolgt üblicherweise durch die Zufuhr eines Entkokungsgases, z.B. aus Luft und/oder Wasserdampf, welches durch die weiterhin von außen beheizten Spaltrohre und den weiterhin gekühlten Spaltgaskühler geführt wird. Bei den hohen Temperaturen der Entkokung, die beispielsweise zwischen 600°C und 1050°C liegen, erfolgt ein Abbrand der Ablagerungen. Ein Teil der Ablagerungen wird dabei mechanisch ausgetragen.

Das dabei entstehende Entkokungsabgas kann z.B. Spitzenwerte bis zu etwa 20.000 Vol.-ppm Kohlenmonoxid in trockenen Abgas aufweisen. Eine unmittelbare Abgabe dieses Entkokungsabgases an die Atmosphäre sollte daher aus Umweltschutzgründen vermieden werden.

Nach dem, in EP 0497155 als Stand der Technik beschriebenen, Verfahren wird das Entkokungsabgas zur Nachverbrennung der Kokspartikel und des Kohlenmonoxides in den Feuerraum des Spaltofens eingeleitet. Da die Menge des Entkokungsabgases im Verhältnis zur aus der unterfeuerten Leistung des Spaltofens resultierenden Rauchgasmenge während der Entkokung groß ist, muss ein großer Aufwand für eine gleichmäßige Zuführung des Entkokungsabgases über den gesamten Feuerraum betrieben werden, um die Ofenbrenner sicher und störungsfrei betreiben zu können. Hierzu ist ein aufwendiges Gas-Kanalsystem erforderlich. Zusätzlich wird bei dieser, in EP 0497155 als Stand der Technik beschriebenen, Verfahrensweise eine relativ große Abgasmenge in den Feuerraum geführt. Diese relativ große Abgasmenge muss aufgeheizt werden, wodurch der Heizbedarf während der Entkokung erhöht wird.

Um diese Nachteile zu vermeiden, wird in EP 0497155 vorgeschlagen, das Entkokungsabgas nicht in den Feuerraum sondern zu einer katalytisch Behandlung zu führen. Durch die Verwendung eines Katalysators für die Oxidation von unvollständig verbrannten Komponenten im Entkokungsabgases wird das Verfahren vereinfacht. Die Kohlenmonoxidanteile und andere unverbrannte Bestandteile im Entkokungsabgas werden weiter vermindert, die mechanisch ausgetragenen Ablagerungen verbleiben jedoch im Entkokungsabgas.

Ein alternatives Verfahren zur Entkokung eines Spaltgasofens und eines anschließenden Spaltgaskühlers wird in US 5186815 beschrieben. Bei dem in US 5186815 beschriebenen Verfahren werden dem kohlenwasserstoffhaltigen Einsatz kontinuierlich Feststoffpartikel mit einem Durchmesser von weniger als 150 µm über ein Trägergas zugeführt. Diese kleinen Feststoffpartikel passieren mit dem kohlenwasserstoffhaltigen Einsatz beständig die Spaltrohre und den Spaltgaskühler und sorgen für eine ständige Erosion der Koksablagerung auf dem Inneren der Spaltgasrohre bzw. des Spaltgaskühlers. Über einen Zyklonabscheider am Ausgang des Spaltgaskühlers werden die Feststoffpartikel von den gasförmigen Produkten der Spaltung abgetrennt und erneut in den kohlenwasserstoffhaltigen Einsatzstoff der thermischen Spaltung zurückgeführt.

Beide Verfahren nach dem Stand der Technik weisen Nachteile auf. Bei der in EP 0497155 geschilderten Rückführung des Entkokungsabgases in den Feuerraum oder zu einer katalytischen Behandlung lässt sich Kohlenmonoxid von nahezu vollständig zu Kohlendioxid oxidieren, wobei jedoch die im Entkokungsabgas enthaltenen festen Kokspartikel nicht abgebrannt bzw. entfernt werden. Die Staub- bzw. Koksemission kann daher bei einem Verfahren nach EP 0497155 teilweise deutlich über den Grenzwert von 50mg/Nm³ der Europäischen Abgasnorm liegen.

Bei einem Verfahren, wie in US 5186815 beschrieben, werden zwar feste Koks- bzw. Staubpartikel zusammen mit den zugeführten Feststoffpartikeln über den Zyklonabscheider aus dem Gasstrom abgetrennt, jedoch muss der gesamte Produktgasstrom über den Abscheider geführt werden. Da im Zyklonabscheider jedoch keine hundertprozentige Abscheidung aller Feststoffpartikel erreicht werden kann, gelangen bei einem Verfahren nach US 5186815 feste Koks- und Staubpartikel mit dem Produktgasstrom in stromabwärts gelegene Anlagenteile, wie beispielsweise den Tieftemperaturzerlegungsteil, wo sie zu Verlegungen führen können.

Der vorliegenden Erfindung liegt daher die Aufgabe zugrunde, ein alternatives Verfahren zur Entkokung eines Spaltofens zu entwickeln.

Die vorliegende Aufgabe wird dadurch gelöst, dass das Entkokungsabgas über einen Zyklonabscheider in den Feuerraum des Spaltofens zurückgeführt oder zu einer katalytischen Behandlung geführt wird, wobei der überwiegende Teil an Feststoffpartikeln im Zyklonabscheider aus dem Entkokungsabgas entfernt wird.

Bei dem erfindungsgemäßen Verfahren wird ein Entkokungsgas während einer Reinigungsphase durch die verkokten Anlagenteile geleitet, wobei ein Entkokungsabgas entsteht. Das entstehende Entkokungsabgas enhält neben Sauerstoff, Stickstoff und Wasserdampf überwiegend Kokspartikeln (Staubpartikeln), Kohlenmonoxid und Kohlendioxid. Im Sinne der Erfindung wird das Entkokungsabgas als erstes über einen Zyklonabscheider geführt. In einem derartigen Zyklonabscheider können feste Bestandteile von gasförmigen Teilen getrennt werden. Im Zyklonabscheider wird daher der überwiegende Teil an Feststoffpartikeln (Kokspartikel, Staubpartikel) aus dem Entkokungsabgas entfernt. Der gasförmige Teil des Entkokungsabgases wird vom Zyklonabscheider in geeigneter Weise in den Feuerraum des Spaltofens geführt, wo bei den herrschenden Temperaturen Kohlenmonoxid nahezu vollständig in Kohlendioxid umgewandelt wird und ein weitgehender Abbrand der nicht abgeschiedenen Kokspartikel erfolgt. Alternativ kann der gasförmige Teil des Entkokungsabgases vom Zyklonabscheider zu einer katalytische Behandlung geführt werden. Bei der katalytische Behandlung (Oxidation) wird Kohlenmonoxid zu Kohlendioxid umgewandelt. Das Entkokungsabgas, wie es letztendlich den Spaltofen oder die katalytischen Behandlung verlässt, ist daher nahezu frei von Feststoffpartikeln wie Kokspartikeln und nahezu frei von Kohlenmonoxid. Das erfindungsgemäße Verfahren stellt somit eine umweltfreundliche Alternative zur Entkokung von Spaltöfen dar.

Gemäß einer bevorzugten Ausgestaltung der Erfindung wird Wasser in das Entkokungsabgas vor dem Zyklonabscheider eingedüst. Durch die Eindüsung von Wasser in das Entkokungsabgas wird der Abscheidegrad des Zyklonabscheiders deutlich verbessert. Die Emission von Staub- bzw. Kokspartikeln kann somit weiter reduziert werden. Die Feststoffpartikel des Entkokungsabgases lassen sich durch die regelmäßige Eindüsung von Wasser befeuchten, wodurch die Abtrennung der Feststoffpartikel durch den Zyklonabscheider verbessert wird.

In einer anderen Ausgestaltung der Erfindung bei einer Anlage mit einer aus mehreren Spaltöfen bestehenden Ofenstraße werden die während der Reinigungsprozedur anfallenden Entkokungsabgase zweckmäßiger Weise über einen einzigen Zyklonabscheider zur Nachverbrennung in den Feuerraum eines ausgewählten Spaltofens oder in eine katalytische Behandlung geführt.

Mit der vorliegenden Erfindung gelingt es insbesondere, ein alternatives und umweltfreundliches Verfahren zum Stand der Technik zu stellen. Mit Hilfe der vorliegenden Erfindung werden sowohl Koks- bzw. Staubemissionen als auch der Kohlenmonoxidanteil des Entkokungsabgases vor dem Ablassen in die Atmosphäre minimiert.

Im Folgenden soll die Erfindung anhand eines in der Figur dargestellten Ausführungsbeispieles näher erläutert werden.

### Es zeigen:

- Figur 1: ein Ausführungsbeispiel der Erfindung mit der Rückführung in den Feuerraum des Spaltofens und
- Figur 2: ein Ausführungsbeispiel der Erfindung mit einer katalytischen Behandlung.

Figur 1 zeigt einen aus Strahlungszone (1 a) und Konvektionszone (1 b) bestehenden Spaltofen (1). Während der Entkokung wird in die Spaltrohre (2) und die anschließenden Spaltgaskühler (3) ein Gemisch aus Luft und Wasserdampf geschickt. Während der Entkokung wird dabei die Strahlungszone (1a) des Spaltofens (1) über die Brenner (4) auf einer Temperatur von ca. 1100°C gehalten. Das in den Spaltrohren entstehende Entkokungsabgas (5) wird zu einem Zyklonabscheider (6) geleitet. Vor dem Zyklonabscheider (6) wird Wasser (7) in regelmäßigen Zeitabständen in das Entkokungsabgas (5) eingedüst. Im Zyklonabscheider (6) werden feste Partikel, wie beispielsweise Kokspartikel oder Staubpartikel, aus dem gasförmigen Entkokungsabgas herausgetrennt (8). Das von festen Bestandteilen befreite Entkokungsabgas (9) wird in den Feuerraum der Strahlungszone (1 a) des Spaltofens (1) geführt. Bei den dort herrschenden Temperaturen wird das im Entkokungsabgas (9) noch vorhandene Kohlenmonoxid nahezu vollständig zu Kohlendioxid umgewandelt. Das, dem Spaltofen entweichende, Abgas (10) ist somit nunmehr befreit von Koks- bzw. Staubpartikeln und Kohlenmonoxid.

Die bei diesem Ausführungsbeispiel der Erfindung gemessenen Staub- und Kohlenmonoxidkonzentrationen im Abgas an den verschiedenen Positionen (5, 9 sowie 10) sind in der nachfolgenden Tabelle dargestellt.

Ausführunqsbeispiel:

| Position | 5 | 9 | 10 |
|---|---|---|---|
| Gasmenge [Nm³/h] | 29.000 | 29.000 | 71.000 |
| | | | (inkl. Rauchgas) |
| Druck [bar über Atmosphäre] | 0.25 | 0.15 | 0 |
| Temperatur [°C] | 450 | 450 | 180 |
| Kohlenmonoxid* [ppmv] | 1..800 | 1.800 | < 20 |
| Staub (Koks)* [mg/Nm³] | 1.050 | 50 | < 20 |

| | | | |
|---|---|---|---|
| * Mittelwert über den Entkokungszeitraum | | | |

Figur 2 zeigt ein Ausführungsbeispiel der Erfindung mit einer katalytischen Behandlung. Das in den Spaltrohren entstehende Entkokungsabgas (5) wird in einen Zyklonabscheider (6) nach regelmäßiger Befeuchtung (7) geleitet, wo aus dem Entkokungsabgas (5) feste Bestandteile wie Koks- und Staubpartikel (8) herausgetrennt werden. Das von festen Bestandteilen befreite Entkokungsabgas (9) wird in eine katalytische Behandlung (11) geführt, wo bei von dem jeweiligen Katalysator abhängigen Temperaturen Kohlenmonoxid zu Kohlendioxid sowie die restlich Kokspartikel oxidiert werden. Der in den Rauchauslass (10) geführte Abgasstrom ist somit nunmehr von Koks- bzw. Staubpartikeln sowie Kohlenmoxoxid befreit.

## Patentansprüche

1. Verfahren zur Entkokung eines Spaltofens (1) zur thermischen Spaltung von Kohlenwasserstoffen, bei dem ein Entkokungsgas durch verkokte Anlagenteile geleitet wird, wobei ein Entkokungsabgas (5) entsteht, **dadurch gekennzeichnet, dass** das Entkokungsabgas (5) über einen Zyklonabscheider (6) in den Feuerraum des Spaltofens (1) zurückgeführt oder zu einer katalytischen Behandlung (11) geführt wird, wobei der überwiegende Teil an Feststoffpartikeln im Zyklonabscheider (6) aus dem Entkokungsabgas entfernt wird.

2. Verfahren nach Anspruch 1, **dadurch gekennzeichnet, dass** Wasser (7) in das Entkokungsabgas (5) vor dem Zyklonabscheider (6) eingedüst wird.

3. Verfahren nach Anspruch 1 oder 2, **dadurch gekennzeichnet, dass** die Entkokungsabgase (5) mehrerer gleichzeitig entkokter Spaltöfen (1) zusammengeführt und über einen Zyklonabscheider (6) in den Feuerraum eines Spaltofens (1) oder in eine katalytische Behandlung (11) geführt werden.
